# EUROPÄISCHE PATENTSCHRIFT

(11) **EP 2 976 528 B1**
(45) Veröffentlichungstag und Bekanntmachung des Hinweises auf die Patenterteilung: **08.05.2019**
(21) Anmeldenummer: 14709886.7
(22) Anmeldetag: 11.03.2014
(51) Int. Cl.: F04B 15/02, F04B 17/03

(54) **DOSIERPUMPE**
METERING PUMP
POMPE DE DOSAGE

(30) Priorität: 19.03.2013 DE 102013004668
(43) Veröffentlichungstag der Anmeldung: 27.01.2016
(73) Patentinhaber: Marquardt Mechatronik GmbH, 78604 Rietheim-Weilheim (DE)
(72) Erfinder: HONER, Rainer, 78549 Spaichingen (DE); LAUFER, Markus, 78652 Deisslingen-Lauffen (DE)
(74) Vertreter: Otten, Roth, Dobler & Partner mbB Patentanwälte
(86) Internationale Anmeldenummer: PCT/EP2014/000635
(87) Internationale Veröffentlichungsnummer: WO 2014/146761

(56) Entgegenhaltungen:
- EP-A1- 2 479 335
- WO-A1-2010/088780
- DE-A1- 3 600 341
- DE-B3-102011 083 297
- DE-C- 462 509

## Beschreibung

Die Erfindung betrifft eine Dosierpumpe nach dem Patentanspruch 1.

Eine solche Dosierpumpe dient beispielsweise zur Zuführung und/oder Dosierung von Flüssigwaschmittel in einer Waschmaschine, in einer Geschirrspülmaschine oder in einem sonstigen Hausgerät. Derartige Hausgeräte sind in den Dokumenten DE 10 2011 083 297 B3 sowie EP 2 479 335 A1 beschrieben.

Dosierpumpen für Hausgeräte besitzen im allgemeinen eine elektrisch angetriebene Pumpe. Aus der DE 462 509 A ist eine als Kolbenpumpe mit einem Hubkolben ausgebildete Pumpe bekannt, die einen Elektromotor mit einer Abtriebswelle für den Antrieb der Pumpe aufweist. An der Abtriebswelle ist ein mit dem Hubkolben zusammenwirkender Exzenter angeordnet, derart dass die rotatorische Drehbewegung des Elektromotors in eine translatorische, und zwar insbesondere in eine oszillierend translatorische, Hubbewegung des Hubkolbens umgewandelt wird. Weitere Dosierpumpen sind in der DE 36 00 341 A1 und in der WO 2010/088780 A1 beschrieben. Es hat sich herausgestellt, dass beim Betrieb solcher Dosierpumpen eine gewisse Viskositätsabhängigkeit bei unterschiedlich viskosen handelsüblichen Flüssigwaschmitteln festzustellen ist. Dadurch können wiederum Ungenauigkeiten bei der Dosierung des Flüssigwaschmittels auftreten.

Der Erfindung liegt die Aufgabe zugrunde, die Dosierpumpe derart weiterzuentwickeln, dass eine Verbesserung im Hinblick auf die Viskositätsabhängigkeit bei unterschiedlich viskosen Flüssigwaschmitteln erzielt ist.

Diese Aufgabe wird bei einer Dosierpumpe durch die Merkmale des Anspruchs 1 gelöst.

Bei der erfindungsgemäßen Dosierpumpe greift in kompakter Bauweise der Exzenter an der Abtriebswelle zur Zusammenwirkung mit dem Hubkolben in eine Nut, eine Langnut, eine Aussparung o. dgl. am Hubkolben ein. Geschaffen ist dadurch eine Dosierpumpe für Flüssigwaschmittel, bei der vorteilhafterweise im wesentlichen die bisherigen Nachteile vermieden sind. Insbesondere realisiert das erfindungsgemäße Konzept:
- Ein selbstansaugendes Pumpenprinzip über Förderhöhen bis zu beispielsweise Im.
- Eine Optimierung der Geräuschentwicklung durch Verwendung eines entsprechenden geräuscharmen Antriebs.
- Die Erzielung von kompakten Abmessungen.
Weitere Ausgestaltungen der Erfindung sind Gegenstand der Unteransprüche.

Zwecks besonders effektivem Betrieb der Dosierpumpe kann es sich bei dem Elektromotor um einen Synchronmotor handeln. Die Dosiermenge lässt sich in einfacher Weise einstellen, indem eine Ansteuerung des Elektromotors mit drehzahlkonstantem Antrieb beispielsweise über ein Zeitrelais erfolgt. Zum Schutz der Dosierpumpe kann die Kolbenpumpe ein Gehäuse aufweisen. Um die Dosierpumpe besonders funktionssicher zu betreiben, können Führungen im Gehäuse für den Hubkolben angeordnet sein, derart dass ein Kippen des Hubkolbens vermieden ist. In einfacher Art und Weise kann die Kolbenpumpe an deren Saug- und/oder Druckanschluss ein Schirmventil besitzen. Um eine besonders feinfühlige Dosierung zu gestatten, kann das Schirmventil mit einer Ventilvorspannung versehen sein, derart dass die Kolbenpumpe sowohl dick- als auch dünnflüssige Flüssigwaschmittel dosieren kann. In kompakter und auch einfacher Ausgestaltung kann das Schirmventil in einer Ventilplatte befindlich sein. Dabei bietet es sich zweckmäßigerweise an, die Ventilplatte abgedichtet am Gehäuse anzuordnen. In kompakter Bauweise kann ein Gehäuseabschluss mit zum Saug- und/oder Druckanschluss korrespondierenden Schlauchanschlüssen am Gehäuse angeordnet sein. Zwecks einfacher Montage kann der Gehäuseabschluss mittels Rasthaken am Gehäuse befestigt sein. Desweiteren kann in kompakter Art und Weise ein Deckel dem Gehäuseabschluss gegenüberliegend am Gehäuse angeordnet sein. Schließlich kann in kostengünstiger Art das Gehäuse in etwa als ein Zylinder ausgestaltet sein. Zweckmäßigerweise kann der Elektromotor an der Mantelfläche des Zylinders angeordnet sein, derart dass die Abtriebswelle in das Gehäuse hineinragt und/oder der Exzenter im Inneren des Gehäuses befindlich ist. Der Elektromotor kann zu dessen Schutz mit einer mittels Rasthaken am Gehäuse befestigten Motorabdeckung versehen sein. Die Zuleitungen für die elektrische Spannungsversorgung des Elektromotors können in betriebssicherer Weise mittels eines Bügels an der Motorabdeckung geführt sein.

Die Erfindung stellt weiterhin ein Hausgerät, insbesondere eine Waschmaschine, eine Geschirrspülmaschine o. dgl., mit einem Arbeitsraum und mit einer Dosierpumpe zur Zuführung eines Fluids, insbesondere eines Flüssigwaschmittels, in den Arbeitsraum bereit. Die Dosierpumpe ist entsprechend der obigen Beschreibung ausgestaltet.

Insbesondere ist eine von einem Elektromotor angetriebene Kolbenpumpe mit einem Hubkolben als Dosierpumpe für das Hausgerät vorgesehen. Der Elektromotor weist eine Abtriebswelle auf, wobei ein Exzenter an der Abtriebswelle angeordnet ist. Der Exzenter greift in eine Nut, eine Langnut, eine Aussparung o. dgl. am Hubkolben derart ein, dass die rotatorische Drehbewegung der Abtriebswelle des Elektromotors eine translatorische, insbesondere oszillierend translatorische, Hubbewegung des Hubkolbens erzeugt.

Für eine besonders bevorzugte Ausgestaltung der erfindungsgemäßen Dosierpumpe ist nachfolgendes festzustellen.

Beim Konzept für die Dosierpumpe ist das Pumpenprinzip als Kolbenpumpe ausgeführt. Die Kolbenpumpe besitzt auf der Saug- und/oder Druckseite zwei einfache und sehr kostengünstige Schirmventile, welche durch ihre speziell ausgelegte Ventilvorspannung dafür sorgen, dass die Pumpe sowohl bei dick- als auch bei dünnflüssigen Waschmitteln zuverlässig innerhalb der festgelegten Toleranz dosiert. Weiterhin sind die Zulauf- und/oder Auslassquerschnitte des Pumpenkopfes so ausgelegt, dass sich auch bei hochviskosen Medien nur ein geringer Druckverlust ergibt und die Pumpe zuverlässig ansaugt. Um die Umwandlung der rotatorischen Drehbewegung des Synchronmotors in eine translatorische Hubbewegung des Kolbens zu realisieren, wird ein spezielles Exzenterprinzip verwendet. Hierbei bewegt sich ein auf der Motorwelle drehender Exzenter in einer Langnut des Kolbens, wodurch die oszillierende Bewegung erzeugt wird. Durch zusätzliche Führungen im Gehäuse wird der Kolben gegen Kippen abgesichert.

Die mit der Erfindung erzielten Vorteile bestehen insbesondere darin, dass eine hohe Dosiergenauigkeit, beispielsweise von ±10%, mit einer sehr geringen Viskositätsabhängigkeit über eine große Viskositätsbandbreite, beispielsweise von 1 mPas (Milli-Pascal) bis 5000 mPas, erreicht ist. Es kann in einfacher Weise eine Anpassung der Zulauf- und/oder Auslassquerschnitte an den Viskositätsbereich des Mediums erfolgen, beispielsweise indem ein Schlauchanschlussdurchmesser von 8-10 mm und/oder ein Ventilöffnungsdruck von 0,2 ±0,1 bar gewählt wird. Desweiteren ist ein selbstansaugendes Pumpenprinzip bis zu Förderhöhen von 1 m geschaffen. Durch das spezielle Antriebskonzept ist für eine geringe Geräuschentwicklung beim Betrieb der Dosierpumpe gesorgt. Außerdem ist eine einfache Ansteuerung über ein Zeitrelais durch den drehzahlkonstanten Antrieb ermöglicht. Die Dosierpumpe kann durch kostengünstige Standard-Herstellprozesse hergestellt werden. Schließlich besitzt die Dosierpumpe kompakte Außenabmessungen.

Ein Ausführungsbeispiel der Erfindung mit verschiedenen Weiterbildungen und Ausgestaltungen ist in den Zeichnungen dargestellt und wird im folgenden näher beschrieben. Es zeigen
- Fig. 1: eine Dosierpumpe in perspektivischer Ansicht,
- Fig. 2: eine Explosionsdarstellung der Dosierpumpe aus Fig. 1,
- Fig. 3: die Explosionsdarstellung der Dosierpumpe in einer weiteren Ansicht und
- Fig. 4: ein Hausgerät mit einer Dosierpumpe in schematischer Ansicht.

In Fig. 1 ist eine Dosierpumpe 1 für eine Waschmaschine gezeigt, die zur Zuführung sowie Dosierung für ein Flüssigwaschmittel im Waschprozess dient. Die Dosierpumpe 1 besitzt ein Gehäuse 2, das an der einen Seite mit einem Deckel 3 sowie an der anderen Seite mit Schlauchanschlüssen 4, 5 für Leitungen zum Reservoir für das Flüssigwaschmittel sowie zum Waschbehälter in der Waschmaschine versehen ist. Im Gehäuse 2 befindet sich die eigentliche Pumpe, die wiederum mittels eines am Gehäuse 2 angeordneten Elektromotors 6 angetrieben wird.

Wie weiter in Fig. 2 ersichtlich ist, ist die Pumpe als eine Kolbenpumpe mit einem Hubkolben 7 ausgebildet. Der Elektromotor 6 besitzt eine Abtriebswelle 8, wobei an der Abtriebswelle 8 ein mit dem Hubkolben 7 zusammenwirkender Exzenter 9 angeordnet ist. Mit Hilfe des Exzenters 9 wird die rotatorische Drehbewegung des Elektromotors 6 in eine translatorische, und zwar insbesondere in eine oszillierend translatorische, Hubbewegung des Hubkolbens 7 umgewandelt. Zur Zusammenwirkung mit dem Hubkolben 7 greift der Exzenter 9 an der Abtriebswelle 8 in eine in Fig. 3 sichtbare Langnut 10, eine sonstige Nut, eine Aussparung o. dgl. am Hubkolben 7 ein.

Bei dem Elektromotor 6 handelt es sich bevorzugterweise um einen Synchronmotor, also einem Motor, bei dem der Rotor synchron von einem bewegten magnetischen Drehfeld im umgebenden Stator beaufschlagt wird. Dadurch besitzt der Synchronmotor eine zur beaufschlagenden Wechselspannung korrespondierende Drehzahl. Der Elektromotor 6 ist mit einer mittels Rasthaken 19 am Gehäuse 2 befestigten Motorabdeckung 18 versehen. Die Zuleitungen 20 für die Zuführung der elektrischen Spannung zum Elektromotor 6 sind mittels eines Bügels 21 an der Motorabdeckung 18 geführt.

Das Gehäuse 2 ist in etwa als ein Zylinder ausgestaltet. Der Elektromotor 6 ist an der Mantelfläche des Zylinders angeordnet, derart dass die Abtriebswelle 8 in das Gehäuse 2 hineinragt und/oder der Exzenter 9 im Inneren des Gehäuses 2 befindlich ist. Im Gehäuse 2 befinden sich nicht weiter sichtbare Führungen für den Hubkolben 7, derart dass ein Kippen des Hubkolbens 7 vermieden ist. Am Hubkolben 7 ist weiterhin eine Kolbendichtung 11 befindlich.

Die Schlauchanschlüsse 4, 5 korrespondieren zum Saug- und/oder Druckanschluss für die Dosierpumpe 1 und befinden sich an einem Gehäuseabschluss 12. Der Gehäuseabschluss 12 ist dem Deckel 3 gegenüberliegend am Gehäuse 2 angeordnet und am Gehäuse 2 mittels Rasthaken 13 befestigt.

Die Dosierpumpe 1 besitzt an deren Sauganschluss 4 und Druckanschluss 5 jeweils ein Schirmventil 14. Die Schirmventile 14 sind mit einer Ventilvorspannung versehen, derart dass die Dosierpumpe 1 sowohl dick- als auch dünnflüssige Flüssigwaschmittel dosieren kann. Die Schirmventile 14 sind entsprechend der Fließrichtung des Flüssigwaschmittels angeordnet und in einer Ventilplatte 15 befindlich, die wiederum mittels eines O-Rings 16 abgedichtet am Gehäuse 2 angeordnet ist. Zu den Schlauchanschlüssen 4, 5 am Gehäuseabschluss 12 ist die Ventilplatte 15 mittels eines Dichtungsrings 16 abgedichtet.

In Fig. 4 ist ein Hausgerät, und zwar eine Waschmaschine 22 mit einem als Waschbehälter dienenden Arbeitsraum 23 zu sehen. Die Waschmaschine 22 besitzt ein Reservoir 24 für ein Fluid, und zwar hier eines Flüssigwaschmittels. Die Waschmaschine 22 weist eine entsprechend der obigen Beschreibung ausgestaltete Dosierpumpe 1 zur Zuführung des Fluids über entsprechende Leitungen 25 in den Arbeitsraum 23 auf. Insbesondere handelt es bei der Dosierpumpe 1 um eine von einem Elektromotor 6 angetriebene Kolbenpumpe mit einem Hubkolben 7. Der Elektromotor 6 weist eine Abtriebswelle 8 auf, an der ein Exzenter 9 angeordnet ist. Der Exzenter 9 greift in eine Nut, eine Langnut 10, eine Aussparung o. dgl. am Hubkolben 7 derart ein, dass die rotatorische Drehbewegung der Abtriebswelle 8 des Elektromotors 6 eine translatorische, insbesondere oszillierend translatorische, Hubbewegung des Hubkolbens 7 für die Zuführung des Fluids erzeugt.

Die Erfindung ist nicht auf das beschriebene und dargestellte Ausführungsbeispiel beschränkt. Sie umfasst vielmehr auch alle fachmännischen Weiterbildungen im Rahmen der durch die Patentansprüche definierten Erfindung. So kann die Dosierpumpe 1 nicht nur bei Waschmaschinen eingesetzt sein, sondern auch für Dosiersysteme im sonstigen Hausgerätebereich, beispielsweise bei Geschirrspülern, Reinigungsgeräten o. dgl., Verwendung finden.

### Bezugszeichen-Liste:

1: Dosierpumpe
2: Gehäuse
3: Deckel
4: Schlauchanschluss / Sauganschluss
5: Schlauchanschluss / Druckanschluss
6: Elektromotor
7: Hubkolben
8: Abtriebswelle
9: Exzenter
10: Langnut (am Hubkolben)
11: Kolbendichtung
12: Gehäuseabschluss
13: Rasthaken (am Gehäuseabschluss)
14: Schirmventil
15: Ventilplatte
16: O-Ring
17: Dichtungsring
18: Motorabdeckung
19: Rasthaken (an Motorabdeckung)
20: Zuleitung (für elektrische Spannung zum Elektromotor)
21: Bügel (an Motorabdeckung)
22: Waschmaschine
23: Arbeitsraum
24: Reservoir
25: Leitung

## Patentansprüche

1. Dosierpumpe für die Zuführung von Flüssigwaschmittel in einer Waschmaschine oder einer Geschirrspülmaschine mit einer als Kolbenpumpe mit einem Hubkolben (7) ausgebildeten Pumpe, mit einem eine Abtriebswelle (8) besitzenden Elektromotor (6) für den Antrieb der Pumpe, und mit einem an der Abtriebswelle (8) angeordneten, mit dem Hubkolben (7) zusammenwirkenden Exzenter (9), derart dass die rotatorische Drehbewegung des Elektromotors (6) in eine oszillierend translatorische Hubbewegung des Hubkolbens (7) umgewandelt wird, **dadurch gekennzeichnet, dass** der Exzenter (9) an der Abtriebswelle (8) zur Zusammenwirkung mit dem Hubkolben (7) in eine Nut oder eine Langnut (10) oder eine Aussparung am Hubkolben (7) eingreift.

2. Dosierpumpe nach Anspruch 1, **dadurch gekennzeichnet, dass** es sich bei dem Elektromotor (6) um einen Synchronmotor handelt.

3. Dosierpumpe nach Anspruch 1 oder 2, **dadurch gekennzeichnet, dass** die Kolbenpumpe ein Gehäuse (2) aufweist.

4. Dosierpumpe nach Anspruch 3, **dadurch gekennzeichnet, dass** Führungen im Gehäuse (2) für den Hubkolben (7) angeordnet sind, derart dass ein Kippen des Hubkolbens (7) vermieden ist.

5. Dosierpumpe nach einem der Ansprüche 1 bis 4, **dadurch gekennzeichnet, dass** die Kolbenpumpe an deren Saug- und/oder Druckanschluss (4, 5) ein Schirmventil (14) besitzt.

6. Dosierpumpe nach Anspruch 5, **dadurch gekennzeichnet, dass** das Schirmventil (14) mit einer Ventilvorspannung versehen ist, derart dass die Kolbenpumpe sowohl dick- als auch dünnflüssige Flüssigwaschmittel dosieren kann.

7. Dosierpumpe nach Anspruch 5 oder 6, **dadurch gekennzeichnet, dass** das Schirmventil (14) in einer abgedichtet am Gehäuse (2) angeordneten Ventilplatte (15) befindlich ist.

8. Dosierpumpe nach einem der Ansprüche 1 bis 7, **dadurch gekennzeichnet, dass** ein Gehäuseabschluss (12) mit einem zum Saug- und/oder Druckanschluss korrespondierenden Schlauchanschluss (4, 5) am Gehäuse (2) angeordnet ist.

9. Dosierpumpe nach Anspruch 8, **dadurch gekennzeichnet, dass** der Gehäuseabschluss (12) mittels Rasthaken (13) am Gehäuse (2) befestigt ist.

10. Dosierpumpe nach Anspruch 8 oder 9, **dadurch gekennzeichnet, dass** ein Deckel (3) dem Gehäuseabschluss (12) gegenüberliegend am Gehäuse (2) angeordnet ist.

11. Dosierpumpe nach einem der Ansprüche 3 bis 10, **dadurch gekennzeichnet, dass** das Gehäuse (2) in etwa als ein Zylinder ausgestaltet ist.

12. Dosierpumpe nach Anspruch 11, **dadurch gekennzeichnet, dass** der Elektromotor (6) an der Mantelfläche des Zylinders angeordnet ist, derart dass die Abtriebswelle (8) in das Gehäuse (2) hineinragt und/oder der Exzenter (9) im Inneren des Gehäuses (2) befindlich ist.

13. Dosierpumpe nach einem der Ansprüche 3 bis 12, **dadurch gekennzeichnet, dass** der Elektromotor (6) mit einer mittels Rasthaken (19) am Gehäuse (2) befestigten Motorabdeckung (18) versehen ist.

14. Dosierpumpe nach Anspruch 13, **dadurch gekennzeichnet, dass** die Zuleitungen (20) für die elektrische Spannungsversorgung des Elektromotors (6) mittels eines Bügels (21) an der Motorabdeckung (18) geführt sind.

15. Hausgerät mit einem Arbeitsraum (23) und mit einer Dosierpumpe (1) zur Zuführung eines Fluids in den Arbeitsraum (23), **dadurch gekennzeichnet, dass** eine von einem Elektromotor (6) angetriebene Kolbenpumpe mit einem Hubkolben (7) als Dosierpumpe (1) vorgesehen ist, wobei der Elektromotor (6) eine Abtriebswelle (8) aufweist, wobei ein Exzenter (9) an der Abtriebswelle (8) angeordnet ist, und wobei der Exzenter (9) in eine Nut oder eine Langnut (10) oder eine Aussparung am Hubkolben (7) derart eingreift, dass die rotatorische Drehbewegung der Abtriebswelle (8) des Elektromotors (6) eine oszillierend translatorische Hubbewegung des Hubkolbens (7) erzeugt.

## Claims

1. A metering pump for feeding liquid detergent in a washing machine or a dishwasher, comprising a pump designed as a piston pump having a reciprocating piston (7), comprising an electric motor (6) that has an output shaft (8) for driving the pump, and comprising an eccentric (9) which is arranged on the output shaft (8) and interacts with the reciprocating piston (7) in such a manner that the rotational motion of the electric motor (6) is converted into an oscillatory translational reciprocating motion of the reciprocating piston (7), **characterised in that** in order to interact with the reciprocating piston (7), the eccentric (9) engages on the output shaft (8) in a groove or a longitudinal groove (10) or a recess on the reciprocating piston (7).

2. The metering pump according to claim 1, **characterised in that** the electric motor (6) is a synchronous motor.

3. The metering pump according to claim 1 or 2, **characterised in that** the piston pump has a housing (2).

4. The metering pump according to claim 3, **characterised in that** guides for the reciprocating piston (7) are arranged in the housing (2) such that tilting of the reciprocating piston (7) is avoided.

5. The metering pump according to any one of claims 1 to 4, **characterised in that** the piston pump has an umbrella valve (14) on the suction and/or pressure connection (4, 5) thereof.

6. The metering pump according to claim 5, **characterised in that** the umbrella valve (14) is provided with a valve preload such that the piston pump can meter both thick and thin liquid detergents.

7. The metering pump according to claim 5 or 6, **characterised in that** the umbrella valve (14) is disposed in a valve plate (15) arranged sealed on the housing (2).

8. The metering pump according to any one of claims 1 to 7, **characterised in that** a housing closure (12) comprising a hose connection (4, 5) corresponding to the suction and/or pressure connection is arranged on the housing (2).

9. The metering pump according to claim 8, **characterised in that** the housing closure (12) is attached to the housing (2) by means of latching hooks (13).

10. The metering pump according to claim 8 or 9, **characterised in that** a cover (3) is arranged opposite the housing closure (12) on the housing (2).

11. The metering pump according to any one of claims 3 to 10, **characterised in that** the housing (2) is designed approximately as a cylinder.

12. The metering pump according to claim 11, **characterised in that** the electric motor (6) is arranged on the outer surface of the cylinder such that the output shaft (8) projects into the housing (2) and/or the eccentric (9) is disposed inside the housing (2).

13. The metering pump according to any one of claims 3 to 12, **characterised in that** the electric motor (6) is provided with a motor cover (18) attached to the housing (2) by means of latching hooks (19).

14. The metering pump according to claim 13, **characterised in that** the supply lines (20) for the electrical power supply of the electric motor (6) are guided by means of a bracket (21) on the motor cover (18).

15. A household appliance comprising a working space (23) and comprising a metering pump (1) for feeding a fluid into the working space (23), **characterised in that** a piston pump which is driven by an electric motor (6) and has a reciprocating piston (7) is provided as metering pump (1), wherein the electric motor (6) has an output shaft (8), wherein an eccentric (9) is arranged on the output shaft (8), and wherein the eccentric (9) engages in a groove or a longitudinal groove (10) or a recess on the reciprocating piston (7) such that the rotational motion of the output shaft (8) of the electric motor (6) creates an oscillatory translational reciprocating motion of the reciprocating piston (7).

## Revendications

1. Pompe de dosage pour l'alimentation de détergent liquide dans une machine à laver ou un lave-vaisselle comprenant une pompe conçue comme une pompe à piston avec un piston alternatif (7), comprenant un moteur électrique (6) doté d'un arbre entraîné (8) pour l'entraînement de la pompe et un excentrique (9) coopérant avec le piston alternatif (7), disposé sur l'arbre entraîné (8), de sorte que le mouvement de rotation rotatif du moteur électrique (6) se transforme en un mouvement alternatif de translation oscillant du piston alternatif (7), **caractérisée en ce que** l'excentrique (9), pour coopérer avec le piston alternatif (7), vient en prise sur l'arbre entraîné (8) avec une rainure ou une rainure allongée (10) ou une encoche sur le piston alternatif (7).

2. Pompe de dosage selon la revendication 1, **caractérisée en ce que** le moteur électrique (6) est constitué par un moteur synchrone.

3. Pompe de dosage selon la revendication 1 ou 2, **caractérisée en ce que** la pompe à piston présente un boîtier (2).

4. Pompe de dosage selon la revendication 3, **caractérisée en ce que** des guidages sont disposés dans le boîtier (2) pour le piston alternatif (7), de manière à éviter un basculement du piston alternatif (7).

5. Pompe de dosage selon une des revendications 1 à 4, **caractérisée en ce que** la pompe à piston présente un clapet parapluie (14) sur son raccord d'aspiration et/ou de pression (4, 5).

6. Pompe de dosage selon la revendication 5, **caractérisée en ce que** le clapet parapluie (14) est doté d'une précontrainte de clapet, de sorte que la pompe à piston puisse doser des détergents liquides tant épais que fluides.

7. Pompe de dosage selon la revendication 5 ou 6, **caractérisée en ce que** le clapet parapluie (14) se trouve dans une plaque de clapet (15) disposée de manière étanche sur le boîtier (2).

8. Pompe de dosage selon une des revendications 1 à 7, **caractérisée en ce qu'**une fermeture de boîtier (12) est disposée sur le boîtier (2) avec un raccord de tuyau (4, 5) correspondant au raccord d'aspiration et/ou de refoulement.

9. Pompe de dosage selon la revendication 8, **caractérisée en ce que** le raccord de boîtier (12) est fixé sur le boîtier (2) au moyen de crochets d'encliquetage (13).

10. Pompe de dosage selon la revendication 8 ou 9, **caractérisée en ce qu'**un couvercle (3) est disposé en regard de la fermeture de boîtier (12) sur le boîtier (2).

11. Pompe de dosage selon une des revendications 3 à 10, **caractérisée en ce que** le boîtier (2) est conçu approximativement comme un cylindre.

12. Pompe de dosage selon la revendication 11, **caractérisée en ce que** le moteur électrique (6) est disposé sur la surface d'enveloppe du cylindre de sorte que l'arbre entraîné (8) fasse saillie dans le boîtier (2) et/ou que l'excentrique (9) se trouve dans l'intérieur du boîtier (2).

13. Pompe de dosage selon une des revendications 3 à 12, **caractérisée en ce que** le moteur électrique (6) est doté d'un capot de moteur (18) fixé sur le boîtier (2) au moyen de crochets d'encliquetage (19).

14. Pompe de dosage selon la revendication 13, **caractérisée en ce que** les conduites (20) pour l'alimentation en tension électrique du moteur électrique (6) sont guidées au moyen d'un étrier (21) sur le capot de moteur (18).

15. Appareil ménager comprenant une chambre de travail (23) et une pompe de dosage (1) pour l'amenée d'un fluide dans la chambre de travail (23), **caractérisé en ce qu'**une pompe à piston entraînée par un moteur électrique (6) avec un piston alternatif (7) est utilisée comme pompe de dosage (1), dans lequel le moteur électrique (6) présente un arbre entraîné (8), un excentrique (9) étant disposé sur l'arbre entraîné (8) et l'excentrique (9) venant en prise avec une rainure ou une rainure allongée (10) ou une encoche sur le piston alternatif (7) de sorte que le mouvement de rotation rotatif de l'arbre entraîné (8) du moteur électrique (6) produise un mouvement alternatif de translation oscillant du piston alternatif (7).
